# EUROPÄISCHE PATENTSCHRIFT

(11) **EP 0 951 964 B1**
(45) Veröffentlichungstag und Bekanntmachung des Hinweises auf die Patenterteilung: **20.08.2003**
(21) Anmeldenummer: 98107202.8
(22) Anmeldetag: 21.04.1998
(51) Int. Cl.: B24D 15/06, B24D 15/08, B24B 3/54

(54) **Vorrichtung zum Schärfen von Schneidwerkzeugen, wie Messer, Scheren od. dgl.**
Apparatus for sharpening cutting tools such as knives, scissors or similar
Appareil d'affutage pour outils tranchants comme couteaux, ciseaux ou similaires

(43) Veröffentlichungstag der Anmeldung: 27.10.1999
(73) Patentinhaber: Weschenfelder, Heinz, 76694 Forst (DE)
(72) Erfinder: Klotz, Adolf, 76694 Forst (DE)
(74) Vertreter: Gahlert, Stefan, Dr.-Ing.

(56) Entgegenhaltungen:
- EP-A- 0 431 273
- US-A- 4 231 194
- US-A- 4 558 540
- US-A- 5 046 385
- US-A- 5 404 679
- US-A- 5 477 753

## Beschreibung

Die Erfindung betrifft eine Vorrichtung zum Schärfen von Schneidwerkzeugen, wie Messer, Scheren , mit einem Schleif- oder Stahlstück, mit einem als durchzugreifenden Handgriff ausgebildeten und mit einer Aufstell- bzw. Auflagefläche an der Unterseite versehenen, bügelförmigen Körper, der an der Vorderseite zur Aufnahme des Schleif- oder Stahlstückes einen nach vorne abstehenden Ansatz aufweist.

Eine derartige Vorrichtung ist aus der US-A-5,404,679 bekannt.

Bei der bekannten Vorrichtung handelt es sich um eine tragbare Schärfvorrichtung für Messer od. dgl., die eine Grundplatte besitzt, die auf einer Oberfläche aufgesetzt werden kann und die mit einem Handgriff verbunden ist. Von dem Handgriff aus steht ein Ansatz nach vorne hervor, an dem verschiedene Schärfabschnitte mit keilförmigen Anlageflächen vorgesehen sind, zwischen denen ein Schärfabschnitt angeordnet ist. Ein zu schärfender Gegenstand, wie etwa ein Messer oder eine Schere kann zwischen der keilförmigen Anlagefläche und dem Schärfabschnitt durchgezogen werden und so geschärft werden.

Mit einer derartigen Vorrichtung ist lediglich ein Schärfen von Messern oder Scheren möglich, während eine Abziehmöglichkeit mittels einer Keramik nicht vorgesehen ist.

Aus der US-A-5,477,753 ist ferner eine Klingenschärfvorrichtung mit einem auf einer Unterlage aufstellbaren Grundkörper bekannt, aus dem nach Aufklappen eines Deckels zwei Keramikstäbe entnommen und in einer winkligen Position zueinander in Öffnungen an dem Grundkörper eingesteckt und so fixiert werden können. Die beiden Keramikstäbe können so zum Schärfen oder Abziehen etwa von Messern od. dgl. verwendet werden.

Gegenüber diesem Stand der Technik liegt der Erfindung die Aufgabe zugrunde, eine Vorrichtung zum Schärfen von Schneidwerkzeugen zu schaffen, die einerseits ein Schärfen und andererseits ein Abziehen von Schneidwerkzeugen ermöglicht und darüber hinaus eine möglichst breite Anwendungsmöglichkeit aufweist.

Diese Aufgabe wird bei einer Vorrichtung gemäß der eingangs genannten Art dadurch gelöst, daß unter dem Ansatz ein nach vorne längsverschiebbarer Keramikstab angeordnet ist.

Durch den unter dem Ansatz vorgesehenen, längsverschiebbaren Keramikstab wird hierbei die Möglichkeit eröffnet, einen Ausgleich der mit dem Schleif- oder Stahlstück geschärften Schneide des Schneidwerkzeuges vorzunehmen.

Gemäß einer besonderen Ausbildung kann der Ansatz zur Aufnahme des Schleif- oder Stahlstückes schräg nach oben im Winkel von ca. 10° ausgebildet sein. Auf diese Weise ist eine besonders leichte Handhabung der Vorrichtung gemäß der Erfindung möglich.

Der Keramikstab kann an einem Kunststoffteil befestigt sein, das in einer Aussparung im Unterteil des bügelförmigen Körpers verschiebbar angeordnet ist.

Schließlich kann der Ansatz zur Aufnahme des Schleif- oder Stahlstückes im unteren Bereich eine Aussparung aufweisen, die durch eine auf den bügelförmigen Körper aufschiebbare Kappe abgedeckt werden kann. Die Kappe kann die gleiche Fläche wie der bügelförmige Körper an der Unterseite aufweisen. Damit wird nicht nur der Keramikstab geschützt, sondern die Auflage des bügelförmigen Körpers wird damit verbessert.

Anhand der Zeichnungen soll am Beispiel einer bevorzugten Ausführungsform die Vorrichtung gemäß der Erfindung näher erläutert werden.

In den Zeichnungen zeigt
**Fig. 1**
   eine prinzipielle Seitenansicht der Vorrichtung gemäß der Erfindung.
**Fig. 2**
   zeigt eine Draufsicht, und
**Fig. 3**
   zeigt eine Frontansicht der Vorrichtung gemäß Fig. 1.
**Fig. 4**
   zeigt eine entsprechende Seitenansicht von Fig. 1 mit aufgesetzter Abdeckkappe.
**Fig. 5**
   zeigt einen Schnitt A-A von Fig. 1.
**Fig. 6**
   zeigt einen Schnitt B-B von Fig. 4.

Wie sich aus den Figuren der Zeichnungen ergibt, besteht die Vorrichtung gemäß der Erfindung aus einem als Handgriff ausgebildeten, bügelförmigen Körper 1, der zum Festhalten eine Durchgreiföffnung 2 aufweist. Der Körper 1 weist an seiner Unterseite eine Aufstell- bzw. Auflagefläche 3 auf, wodurch der Körper fest auf eine stabile Unterlage, beispielsweise auf einen Tisch, aufgestellt werden kann.

An der Vorderseite weist der bügelförmige Körper 1 einen nach vorne stehenden Ansatz 4 auf, in den ein Kunststoffteil 5 eingesetzt ist, in dem sich das Schleif- oder Stahlstück 6 befindet. Der Ansatz 4 verläuft schräg nach oben, so daß die Fläche des Schleif- oder Stahlstückes 6 mit der Grundfläche 3 einen Winkel von ca. 10° bildet.

An der Unterseite weist der Ansatz 4 eine Aussparung 7 auf, in der ein Keramikstab 8 mit kreisrundem Querschnitt längsverschieblich angeordnet ist. Dieser Keramikstab dient zum Ausgleichen von Wellen in dem geschliffenen Schneidwerkzeug. Der Keramikstab 8 ist zu diesem Zweck mit einem Kunststoffteil 9 verbunden, das gleitend im Unterteil des bügelförmigen Körpers angeordnet ist. Zur Längsverschieblichkeit ist das Kunststoffteil 9 mit einem Ansatz 10 versehen, der in einem Schlitz 11 im bügelförmigen Körper 1 herausragt und mit den Fingern verschoben werden kann.

Die Vorrichtung gemäß der Erfindung weist den wesentlichen Vorteil auf, daß der bügelförmige Körper 1 auf eine feste Unterlage, beispielsweise auf einen Tisch, gestellt und mit einer Hand festgehalten werden kann. Mit der anderen Hand kann dann das zu schärfende Schneidwerkzeug über das Schleif- oder Stahlstück 6 gezogen werden.

Zum Schutz des Keramikstabes 8 kann an der Unterseite des Ansatzes 4 eine Abdeckkappe 12 aufgeschoben werden.

## Patentansprüche

1. Vorrichtung zum Schärfen von Schneidwerkzeugen, wie Messer, Scheren, mit einem Schleif- oder Stahlstück, mit einem als durchzugreifenden Handgriff (2) ausgebildeten und mit einer Aufstell- bzw. Auflagefläche (3) an der Unterseite versehenen, bügelförmigen Körper (1), der an der Vorderseite zur Aufnahme des Schleif- oder Stahlstükkes (6) einen nach vorne abstehenden Ansatz (4) aufweist, **dadurch gekennzeichnet, daß** unter dem Ansatz (4) ein nach vorne längsverschiebbarer Keramikstab (8) angeordnet ist.

2. Vorrichtung nach Anspruch 1, **dadurch gekennzeichnet, daß** der Ansatz (4) schräg nach oben im Winkel von 10° ausgebildet ist, in dem das Schleif- oder Stahlstück (6) innerhalb eines Kunststoffteils (5) befestigt ist.

3. Vorrichtung nach Anspruch 1 oder 2, **dadurch gekennzeichnet, daß** der Keramikstab (8) in einem Kunststoffteil (9) befestigt ist, das mit einem Ansatz (10) im Unterteil des bügelförmigen Körpers (1) verschiebbar angeordnet ist.

## Claims

1. Device for sharpening of cutting tools, such as knives or scissors, comprising a grinding or steel part, a bow-shaped body (1) designed as a handhold (2) for gripping there through and having a mounting and support surface (3) at the bottom side thereof, said body comprising at its front side a shoulder protruding forward for receiving said grinding or steel part (6), **characterized in that** a ceramic rod (8) being longitudinally displaceable as arranged underneath the shoulder (4).

2. Device according to claim 1, **characterized in that** the shoulder (4) is designed slanted to the upside at an angle of 10°, the grinding or steel part (6) being fixed within a plastics part (5).

3. Device according to claim 1 or 2, **characterized in that** the ceramic rod (8) is fixed within a plastics part (9) which is arranged by means of a shoulder (10) displaceably within the bottom part of the bow-shaped body (1).

## Revendications

1. Dispositif pour affûter des outils de coupe tels que couteaux, ciseaux, comportant une pièce de meulage ou pièce d'acier, comportant un corps (1) en forme d'étrier conformé en poignée (2) à travers laquelle on passe la main et pourvu d'une surface d'appui ou de support (3), lequel corps comporte sur la face avant, pour recevoir la pièce de meulage ou pièce d'acier (6), un appendice (4) dépassant vers l'avant, **caractérisé en ce que** sous l'appendice (4) est disposée une barre céramique (8) pouvant coulisser vers l'avant dans le sens de la longueur.

2. Dispositif selon la revendication 1, **caractérisé en ce que** dans l'appendice (4), orienté obliquement vers le haut suivant un angle de 10°, la pièce de meulage ou pièce d'acier (6) est fixée à l'intérieur d'un élément en matière plastique (5).

3. Dispositif selon la revendication 1 ou 2, **caractérisé en ce que** la barre céramique (8) est fixée dans un élément en matière plastique (9) qui, par un appendice (10), est disposé coulissant dans la partie inférieure du corps (1) en forme d'étrier.
